# EUROPÄISCHE PATENTSCHRIFT

(11) **EP 1 480 801 B1**
(45) Veröffentlichungstag und Bekanntmachung des Hinweises auf die Patenterteilung: **28.03.2007**
(21) Anmeldenummer: 03702436.1
(22) Anmeldetag: 15.01.2003
(51) Int. Cl.: B28B 23/00

(54) **VERFAHREN ZUM HERSTELLEN EINES SCHACHTRINGS UND OBERMUFFE ZUR HERSTELLUNG EINES SOLCHEN SCHACHRINGS**
METHOD FOR PRODUCING A MANHOLE RING AND UPPER SLEEVE FOR PRODUCING SAID MANHOLE RING
PROCEDE DE PRODUCTION D'UN ANNEAU DE CUVELAGE ET MANCHON SUPERIEUR POUR PRODUIRE LEDIT ANNEAU DE CUVELAGE

(30) Priorität: 27.02.2002 DE 10208549
(43) Veröffentlichungstag der Anmeldung: 01.12.2004
(73) Patentinhaber: Wagener & Polascheck Vertriebsgellschaft Mbh & Co. KG, 33818 Leopoldshöhe (DE)
(72) Erfinder: WAGENER, Jürgen, 33609 Bielefeld (DE); POLASCHECK, Peter, 33619 Bielefeld (DE)
(74) Vertreter: Elbertzhagen, Otto
(86) Internationale Anmeldenummer: PCT/EP2003/000303
(87) Internationale Veröffentlichungsnummer: WO 2003/072327

(56) Entgegenhaltungen:
- EP-A- 0 759 488
- DE-A- 3 633 534
- DE-C- 10 148 574
- DE-U- 8 318 804

## Beschreibung

### TECHNISCHE GEBIET

Die Erfindung betrifft ein Verfahren nach dem Oberbegriff des Patentanspruchs 1 und eine Obermuffe zur Verwendung bei dem erfindungsgemäßen Verfahren.

### STAND DER TECHNIK

Es ist ein Schachtring bekannt (EP 0 759 488 A1), der aus Beton oder Stahlbeton besteht und einen rotationssymmetrischen oberen Rand sowie einen unteren Rand aufweist. Der obere Rand wird bei Schachtringen als Spitzende bezeichnet, der untere Rand als Muffenende. Die oberen und unteren Ränder des bekannten Schachtbauteils sind so geformt, daß im aufgesetzten Zustand zweier benachbarter Schachtbauteile in Umfangsrichtung voneinander abgesetzte Auflagerflächen gebildet werden. Hierzu sind am unteren Rand, also am Muffenende, erhabene Auflagerflächen ausgebildet und zur Auflage auf einer im wesentlichen ringförmigen Auflagerfläche des oberen Randes des zweiten Schachtbauteils geeignet. Der untere Rand hat eine innere Kehle und der obere Rand einen im wesentlichen komplementär zu dieser Kehle ausgebildeten radialen Querschnitt. Im aufeinandergesetzten Zustand zweier Schachtbauteile wird zwischen den beiden Rändern ein Hohlraum zur Aufnahme einer Dichtung gebildet. Um statisch einwandfreie Verhältnisse zu erhalten, werden an den Auflagerstellen Dreipunktauflagen gebildet. Diese Dreipunktauflagen sind beim gesamten Schacht über die gesamte Bauhöhe innerhalb gemeinsamer vertikaler Ebenen angeordnet.

Die Fertigung eines solchen Schachtbauteils erfolgt in der bisher üblichen bekannten Art und Weise: Das Muffenende wird auf einer ortsfesten Untermuffe gebildet, das Spitzende von einer Obermuffe, die Teil eines Schachtringfertigers ist und bei der Formung des Spitzendes gleichzeitig um die Längsachse des Schachtrings alternierend hin und her verschwenkt wird und bei dieser alternierenden Verschwenkbewegung abgesenkt wird. Die Bildung der erhabenen Auflagerflächen kann bisher nur am Muffenende mit einer feststehenden Untermuffe erfolgen. Die Anordnung von Auflagerflächen an der Unterseite, also am Muffenende, erweist sich jedoch als nachteilig, weil die nach unten vorspringenden Auflagerflächen beim Transport der Schachtringe an dieser Stelle besonders anfällig gegen Belastungen sind und leicht zerstört werden können. Außerdem ist die Herstellung von Schachtringen mit Auflagerflächen am Muffenende kostspielig, weil hierzu eine große Anzahl von speziell ausgebildeten Untermuffen, die die Formbereiche für die Auflagerflächen aufweisen müssen und nicht einfach rotationssymmetrisch sind, vorgehalten werden muß.

### DIE ERFINDUNG

Ausgehend von diesem Stand der Technik liegt der Erfindung die Aufgabe zugrunde, ein Verfahren der als bekannt vorausgesetzten Art so auszubilden, daß es die Bildung von Distanzbereichen am oberen Rand, also am Spitzende erlaubt.

Die Lösung dieser Aufgabe erfolgt mit den Merkmalen des Patentanspruchs 1.

Dadurch, daß die Obermuffe nicht mehr einteilig ausgebildet ist, sondern in zwei unterschiedliche Bereiche unterteilt ist, deren erster unverschwenkbar gegenüber dem oberen Rand ausgebildet ist, während der zweite Bereich verschwenkbar bleibt, ergibt sich die Möglichkeit, eine Ausbildung mit einem Spitzende vorzunehmen, das nicht rotationssymmetrisch ist. Vielmehr können die Distanzbereiche in einer anderen Höhe angeordnet sein als der verbleibende übrige umlaufende Rand, und zwar sowohl nach oben vorspringend als auch gegenüber dem übrigen Rand eingezogen. Bei einem gegenüber dem übrigen Rand zurückspringenden Niveau werden Distanzelemente in die Distanzbereiche eingelegt und bilden dann mit ihren Oberseiten die Auflagerflächen, die am unteren Rand des darüber angeordneten Schachtrings anliegen.

### KURZBESCHREIBUNG DER ZEICHNUNGSABBILDUNG

Nachstehend werden bevorzugte Ausführungsformen der Erfindung anhand der Zeichnungen im einzelnen beschrieben. Es zeigen:
- Figur 1 -: eine schematische Seitenansicht eines Schachtringfertigers mit einem Schachtring in axialem Längsschnitt,
- Figur 2 -: einen perspektivischen Teilschnitt durch eine erste Ausführungsform des Spitzendes,
- Figur 3 -: einen perspektivischen Teilschnitt durch eine zweite Ausführungsform des Spitzendes,
- Figur 4 -: eine weitere Ausführungsform des Spitzendes im Teilschnitt,
- Figur 5 -: eine weitere Ausführungsform des Spitzendes im Teilschnitt,
- Figur 6 -: eine letzte Ausführungsform des Spitzendes im Teilschnitt,
- Figur 7 -: einen Teilbereich einer ersten Ausführungsform einer Obermuffe,
- Figur 8 -: eine Seitenansicht einer Preßglocke mit daran befestigter Obermuffe,
- Figur 9 -: eine Draufsicht auf die Obermuffe entlang IX-IX in Figur 8,
- Figur 10 -: eine weitere Draufsicht auf eine Obermuffe,
- Figur A-A -: einen Schnitt entlang Ebene A-A in Figur 10,
- Figur A'-A' -: einen Schnitt entlang Ebene A-A in Figur 10 mit einer anderen Ausführungsform,
- Figur B-B -: einen Schnitt entlang Ebene B-B gemäß Figur 10,
- Figur B'-B' -: einen Schnitt entlang Ebene B-B in Figur 10 einer zweiten Ausführungsform,
- Figur C-C -: einen Schnitt entlang Ebene C-C in Figur 10,
- Figur D-D -: einen Schnitt entlang Ebene D-D in Figur 10,
- Figur E-E -: einen Schnitt entlang Ebene E-E in Figur 10,
- Figur F-F -: einen Schnitt entlang Ebene F-F in Figur 9.

### BESTER WEG ZUR AUSFÜHRUNG DER ERFINDUNG

In den Zeichnungen sind gleiche Teile mit den gleichen Bezugszeichen versehen, die sich im Bedarfsfall durch Hochstriche voneinander unterscheiden.

In Figur 1 ist zum besseren Verständnis des Verfahrens ein Schachtringfertiger 1 mit seinen wesentlichen Teilen dargestellt. Auf einer Untermuffe 3 liegt ein frisch geformter Schachtring 4 mit einer vertikalen Längsachse 4a. Die Untermuffe 3 ist rotationssymmetrisch ausgebildet. Die Untermuffe 3 hat das Muffenende des Schachtrings 4 gebildet.

Von dem Schachtring 4 ist ein Spitzendformer abgehoben, der an einer Preßglocke 1c befestigt ist. Der Spitzendformer wird als Obermuffe bezeichnet. Oberhalb der Preßglocke 1c wird der Formmantel 1b zum Absenken für den folgenden Fertigungszyklus bereitgehalten.

Am als Spitzende bezeichneten oberen Rand 4c sind gleichmäßig am Umfang verteilt üblicherweise drei Distanzbereiche 4d vorgesehen. Die Auflagerflächen des Distanzbereichs 4d ragen gegenüber dem restlichen, sich anschließenden umlaufenden Rand 4e vor.

Die Zeichnungsfiguren 2 bis 6 zeigen, daß die Distanzbereiche 4d unterschiedlich ausgebildet sein können. Üblicherweise sind sie erhaben, wie in den Figuren 2 und 4 bis 6. Bei der Ausführungsform gemäß Figur 3 sind sie abgesenkt. Um aus den abgesenkten Distanzbereichen 4d' Auflager bilden zu können, müssen Einlagestücke eingelegt werden, die über das Niveau des kreisringförmigen Randes 4e nach oben vorstehen.

Es ist möglich, die Auflagerbereiche vollständig aus Beton zu bilden, wie dies in Figur 2 bei 4d dargestellt ist. Es ist aber auch möglich, die Auflagerbereiche zumindest teilweise aus anderen Materialien herzustellen und einzuformen bzw. anzuformen. Bei der Ausführungsform gemäß Figuren 6 und 7 ist der Kern des Auflagerbereichs durch Beton gebildet, der von einer aus Kunststoff bestehenden Kappe 6 umschlossen ist.

Das wesentliche Merkmal der Obermuffe besteht darin, daß sie geteilt ausgebildet ist. Der Aufbau ist aus Figur 8 ersichtlich:

Ein erster Obermuffenbereich 1e wird über eine nicht genauer dargestellte Mechanik unverdrehbar an einer vertikalen Stütze 7 gehalten. Innerhalb der Stütze 7 findet sich eine zentrale Welle 8, die alternierend um die Achse 7a nach beiden Seiten verschwenkbar ist. Die innere Stütze 8 ist mit einem korbartigen Element verbunden, welches den zur Bildung des Spitzendes vorgesehenen Profilring 9 trägt. Der erste Obermuffenbereich 1e, der unverschwenkbar ist, ist über Halter 10 mit dem beim Formen feststehenden Bereich 11 verbunden. Damit erster und zweiter Obermuffenbereich gegeneinander verschwenkbar beweglich sind, sind am ersten Obermuffenbereich kreisbogenförmige Langlöcher 1f vorgesehen, welche von den Haltern 10 durchsetzt werden. Auf diese Weise ergibt sich die relative Schwenkbeweglichkeit zwischen dem ersten Obermuffenbereich 1e und dem zweiten Obermuffenbereich 1d.

In Figur 7 ist dargestellt, daß der unverdrehbare Obermuffenbereich 1e eine mit Unterdruck beaufschlagbare Aufnahme für eine Kappe 6 aufweist. Auf diese Weise wird die Kappe 6 beim Formen des Spitzendes festgehalten ohne abfallen zu können.

In den verschiedenen Schnittdarstellungen gemäß Figur 10 sind unterschiedliche Ausführungen sowohl der Verbindung als auch der Anordnung vom ersten Obermuffenbereich 1e und zweiten Obermuffenbereich 1d dargestellt. Selbstverständlich sind in der Praxis nur jeweils gleiche Ausführungen an einer Obermuffe vorgesehen. Figur A-A zeigt die Form, die zur Bildung von Figur 3 benutzt wird, Figur A'-A' die Form, die zur Bildung von Figur 2 verwendet wird. Figur 4 wird mit einer Form gemäß Figur B-B gebildet und Figur 5 mit einer Form gemäß Figur B'-B'.

Figur C-C zeigt eine einfache Lagerung des als Ring ausgebildeten, unverdrehbaren Obermuffenbereichs 1e gegenüber dem zweiten Obermuffenbereich 1d mittels einer senkrechten Schraube. Bei Figur D-D ist der unverschwenk bare Obermuffenbereich 1e' über einen Seitenflansch am verschwenkbaren zweiten Obermuffenbereich 1d' gelagert. Figur E-E zeigt eine einfache Führung des ersten Obermuffenbereichs 1e in einer umlaufenden Längsnut des zweiten Obermuffenbereichs 1d. Figur F-F zeigt die Übertragung der Andruckkraft vom zweiten verschwenkbaren Obermuffenbereich 1d auf den ersten Obermuffenbereich 1e mit Hilfe eines Kugellagers 1g und eines Lagerbolzens 1h.

## Patentansprüche

1. Verfahren zum Herstellen eines Schachtrings (4), aus Beton oder Stahlbeton, mit einem oberen Rand (4c) und einem unteren Rand (4b), wobei die oberen und unteren Ränder (4c; 4b) zum zentrierenden Eingriff in die Ränder (4b; 4c) von benachbarten Schachtringen (4) ausgebildet sind und ein Rand (4c) am Umfang verteilt angeordnete Distanzbereiche (4d) aufweist, die gegenüber dem übrigen benachbarten, umlaufenden Randbereich in Richtung der Längsachse (4a) vorstehen oder zurückspringen, bei dem der untere Rand (4b) von einer ortsfesten Untermuffe (3) und der obere Rand von einer alternierend um die Symmetrieachse des Schachtrings verschwenkbaren, absenkbaren Obermuffe (1d; 1e) eines Schachtringfertigers (1) unter Verdichten des in einer Schachtringform befindlichen Betons gebildet wird,
**dadurch gekennzeichnet,**
**daß** die Distanzbereiche (4d) an dem von der Obermuffe (1d; 1e) geformten oberen Rand (4c) vorgesehen sind und die Obermuffe (1d; 1e) in zwei unterschiedliche Bereiche (1e und 1d) unterteilt ist, deren erster (1e) unverschwenkbar gegenüber dem oberen Rand (4c) und zur Bildung der Distanzbereiche (4d) ausgebildet ist, wobei der zweite Bereich (1d) gemeinsam mit dem ersten Bereich (1e) absenkbar und alternierend diesem gegenüber verschwenkbar angeordnet ist, wobei die Formung des oberen Randes (4c) mittels der geteilt ausgebildeten Obermuffe (1d; 1e) in der Weise erfolgt, daß die Distanzbereiche (4d) durch den unverschwenkbaren ersten Bereich (1e) der Obermuffe und der restliche obere Rand (4e) durch den alternierend verschwenkbaren, zweiten Bereich (1d) der Obermuffe gebildet wird.

2. Obermuffe zur Herstellung eines Schachtrings (4) nach dem Verfahren gemäß Anspruch 1,
**dadurch gekennzeichnet,**
**daß** ein zweiter alternierend um die Symmetrieachse des Schachtrings verschwenkbarer Obermuffenbereich (1d) das Profil zur Formung des oberen Randes (4c) aufweist, und daß ein erster, unverschwenkbarer Obermuffenbereich (1e) einen den zweiten Obermuffenbereich (1d) durchsetzenden Halter (10) aufweist, welcher den Formbereich für den Distanzbereich (4d) trägt.

3. Obermuffe nach Anspruch 2,
**dadurch gekennzeichnet,**
**daß** der Halter (10) für den Formbereich des Distanzbereichs (4d) ein kreisbogenförmiges Langloch des zweiten Obermuffenbereichs (1d) durchsetzt.

4. Obermuffe nach Anspruch 2 oder 3,
**dadurch gekennzeichnet,**
**daß** der zweite Obermuffenbereich (1d) für eine Mitnahme des ersten Obermuffenbereichs (1e) bei der Bildung des oberen Randes (4c) ausgebildet ist.

## Claims

1. Method for producing a manhole ring (4), of concrete or reinfoced concrete, with an upper edge (4c) and a lower edge (4b) wherein the upper and lower edges (4c, 4b) are designed to engage centred in the edges (4b; 4c) of adjoining manhole rings (4) and one edge (4c) has circumferentially spread out spacer zones (4d) which protrude or stand out relative to the remaining adjoining circumferential edge area in the direction of the longitudinal axis (4a) wherein the lower edge (4b) is formed by a locally fixed lower sleeve (3) and the upper edge is formed by an upper sleeve (1d, 1e) of a manhole ring maker (1) which (upper sleeve) is alternately able to drop down and turn about the axis of symmetry of the manhole ring whilst compacting the concrete located in a manhole ring mould,
**characterised in that**
the spacer zones (4d) are provided on the upper edge (4c) formed by the upper sleeve (1d; 1e) and the upper sleeve (1d; 1e) is divided into two different regions (le and 1d) of which the first region (1e) is designed so that it cannot turn relative to the upper edge (4c) but forms the spacer zones (4d) wherein the second region (1d) is mounted able to drop down jointly with the first region (1e) and able to turn relative to same in alternation wherein the shaping of the upper edge (4c) is carried out by means of the divided upper sleeve (1d; 1e) in such a way that the spacer zones (4d) are formed through the non-rotatable first region (1e) of the upper sleeve and the remaining upper edge (4e) is formed by the second region (1d) of the upper sleeve which can rotate in opposite directions.

2. Upper sleeve for producing a manhole ring (4) according to the method according to claim 1,
**characterised in that**
a second upper sleeve region (1d) which is able to rotate in opposite directions about the axis of symmetry of the manhole ring has the profile to shape the upper edge (4c) and that a first non-rotatable upper sleeve region (1e) has a holder (10) which passes through the second upper sleeve region (1d) and supports the shaping area for the spacer zone (4d).

3. Upper sleeve according to claim 2,
**characterised in that**
the holder (10) for the shaping area of the spacer zone (4d) passes through a circular arc-shaped oblong hole of the second upper sleeve region (1d).

4. Upper sleeve according to claim 2 or 3,
**characterised in that**
the second upper sleeve region (1d) is designed for entrainment of the first upper sleeve region (1e) during the formation of the upper edge (4c).

## Revendications

1. Procédé pour la fabrication d'un anneau de puits (4) en béton ou en béton armé, avec un bord supérieur (4c) et un bord inférieur (4b), lesdits bords supérieur et inférieur (4c; 4b) étant conçus pour un engagement à effet de centrage dans les bords (4c; 4b) d'anneaux de puits (4) voisins, et un bord (4c) présentant des zones d'espacement (4d) agencées, réparties sur la périphérie, lesquelles sont en saillie ou en retrait, dans la direction de l'axe longitudinal, par rapport au reste de la zone marginale continue, voisine, dans lequel le bord inférieur (4b) est formé par un manchon inférieur fixe (3) et le bord supérieur par un manchon supérieur d'un élément de finition de cuvelage pouvant être abaissé, pivoté alternativement autour de l'axe de symétrie de l'anneau de puits, en compactant le béton contenu dans un moule de cuvelage,
**caractérisé en ce que**
les zones d'espacement sont prévues sur le bord supérieur (4c) formé par le manchon supérieur (1d; 1e), et que le manchon supérieur (1d; 1e) est divisé en deux parties différentes dont la première ne peut pas pivoter par rapport au bord supérieur (4c) et est conçue pour former le zones d'espacement (4d), la deuxième zone étant agencée de manière à pouvoir être abaissée en commun avec la première zone, et à pouvoir pivoter alternativement par rapport à celle-ci, le bord supérieur (4c) étant formé au moyen du manchon supérieur, divisé (1d; 1e) de sorte que les zones d'espacement (4d) sont formées par la première partie (1e) non pivotante du manchon supérieur, et le reste du bord supérieur (4e) étant formé par la deuxième partie (1d) alternativement pivotante (1d) du manchon supérieur.

2. Manchon supérieur pour la fabrication d'un anneau de puits (4) conformément au procédé selon la revendication 1,
**caractérisé en ce que**,
la deuxième zone du manchon supérieur (1d), alternativement pivotante autour de l'axe de symétrie de l'anneau de puits, présente le profil pour la formation du bord supérieur (4c) et **en ce qu'**une première partie de manchon supérieur (1e) non pivotante présente un support (10) traversant la deuxième partie de manchon supérieur (1d), lequel porte la partie de moulage pour la zone d'espacement (4d).

3. Manchon supérieur selon la revendication 2,
**caractérisée en ce que**
le support (10) pour la partie de moulage pour la zone d'espacement (4d) traverse un trou oblong en forme d'arc de cercle de la deuxième partie de manchon supérieur (1d).

4. Manchon supérieur selon revendication 2 ou 3,
**caractérisé en ce que**
la deuxième partie de manchon supérieur (1d) est conçue pour un entraînement de la première zone de manchon supérieur (1e) lors de la formation du bord supérieur.
